# FASCICULE DE BREVET EUROPEEN

(11) **EP 2 843 760 B1**
(45) Date de publication et mention de la délivrance du brevet: **15.06.2016**
(21) Numéro de dépôt: 13306186.1
(22) Date de dépôt: 30.08.2013
(51) Int. Cl.: H01Q 1/12, H01Q 1/24, H01Q 3/00

(54) **Système d'assemblage d'une antenne compacte**
Montagesystem einer Kompaktantenne
System for assembling a compact antenna

(43) Date de publication de la demande: 04.03.2015
(73) Titulaire: Alcatel- Lucent Shanghai Bell Co., Ltd, Shanghai 201206 (CN)
(72) Inventeur: Tuau, Denis, 44570 Trignac (FR); Vanetti, Loic, 44570 Trignac (FR)
(74) Mandataire: Berthier, Karine

(56) Documents cités:
- US-B1- 6 222 504
- US-B1- 6 361 007
- US-B2- 7 864 111

## Description

### DOMAINE

La présente invention se rapporte au domaine des systèmes d'antenne, et en particulier à un système compact comprenant une antenne et son dispositif de montage sur un support.

### ARRIERE PLAN

Le déploiement de la nouvelle génération de réseaux de téléphone cellulaire selon le standard dit LTE (pour « Long Term Evolution » en anglais), l'augmentation du volume de données échangées et l'importance du trafic de communication associé, ainsi que l'élargissement de la communauté des utilisateurs vers les pays émergents (Chine, Inde) nécessitent d'accroître la capacité des réseaux pour la transmission de données. En plus de cela, les bandes de fréquences traditionnelles (principalement le domaine 10-40 GHz) sont saturées, et la densité croissante des utilisateurs dans les réseaux urbains augmente le besoin de petites cellules permettant aux antennes d'être directement installées dans les zones de vie des villes.

Le document de l'art antérieur US6222504 décrit une antenne a montage ajustable.

Toutes ces évolutions induisent un nombre croissant de nouvelles exigences. L'utilisation de bandes de fréquences plus élevées (56-90 GHz) offre plus de bande passante (en GHz), exprimée en pourcentage de la fréquence centrale de fonctionnement de l'antenne. Cela contribue à répondre aux besoins de capacité en bande passante. Cependant ces hautes fréquences souffrent de niveaux d'absorption plus élevés dans l'air/eau, de telle sorte qu'elles sont plus adaptées aux liaisons courtes qui correspondent au besoin de plus petites cellules. La petite taille des cellules permet aussi un bon compromis sur le gain, et permet donc l'utilisation de plus petites tailles d'ouverture de l'antenne. Afin d'améliorer l'acceptation de l'installation d'antennes dans les zones résidentielles par l'opinion publique et les propriétaires, il est important d'avoir des solutions discrètes de petit volume qui ne perturbent pas l'ensemble du paysage. Les opérateurs de réseaux de télécommunications ont traduit ce souhait en une exigence d'antennes dites à « faible facteur de forme » dans la mesure où celles-ci ont des extensions limitées, ou bien une exigence d'équipements ayant une apparence complètement différente de celle d'une antenne.

Avec des antennes plus petites, le coût du matériel diminue de telle sorte que le facteur de coût représenté par l'installation de l'antenne concentre de plus en plus l'attention des opérateurs qui souhaitent réduire et optimiser les temps d'installation. En conclusion, des antennes à faible facteurs de forme fonctionnant à hautes fréquences radio, qui permettent une installation facilitée et une meilleure discrétion objective et subjective, deviennent désormais incontournables.

Les systèmes de liaison radio actuels se composent généralement d'une antenne d'émission (pouvant être de divers types techniques tel que parabole, coquille, panneau, cornet, ...), qui est soutenue par un support fixé sur une structure de type tour ou mât, et une boîte radio qui est souvent montée directement à l'arrière de l'antenne et par conséquent qui est également soutenue par le support de l'antenne. Les réseaux de télécommunications déployés en milieu urbain nécessitent l'installation rapide de solutions de liaison radio afin de réduire le temps nécessaire au déploiement du réseau.

Toutefois les systèmes d'antenne actuels présentent plusieurs inconvénients, notamment l'antenne reste clairement visible et identifiable comme telle. D'une part, le système d'antenne n'est donc pas agréable visuellement, et d'autre part une structure comportant une antenne séparée du dispositif de, montage et de la boîte radio est loin d'être optimisé vis-à-vis de sa résistance au vent.

Les systèmes d'antennes sont habituellement équipés d'un dispositif de montage permettant la fixation sur un support et le réglage de l'antenne. Ce dispositif est composé de plusieurs pièces. Le plus souvent le processus d'installation ne peut être mené à bien par une seule personne, et l'assemblage et l'installation d'un tel système d'antenne est relativement longue en raison du grand nombre de pièces devant être manipulées par les installateurs. Le nombre total de pièces différentes qui sont requises est souvent très important, ce qui augmente le risque de chute de l'antenne lors des opérations d'installation et de maintenance. De plus ces opérations mécaniques, apparemment simples, deviennent beaucoup plus complexes lorsqu'elles doivent être réalisées dans des endroits exposés ou des lieux situés en hauteur. En outre la plage angulaire de réglage de l'antenne est limitée à cause des nombreux boulons nécessaires à la fixation de toutes les pièces entre elles et sur le support.

### RESUME

Afin d'éliminer les inconvénients de l'art antérieur, on propose un système d'antenne d'aspect visuel agréable et de volume réduit, dont l'installation est plus aisée et rapide.

On propose donc un système d'antenne dont l'installation sur un support est simplifiée, afin de réduire le temps de fixation et de réglage de l'antenne. En particulier on améliore ainsi la précision de l'assemblage des différentes pièces du système d'antenne, de sa fixation sur le support et de réglage de l'angle variable de l'antenne.

L'objet de la présente invention est un système d'antenne comprenant
- un premier module assurant la fonction radiofréquence et contenant au moins une antenne et au moins une boîte de connexion radio, qui comporte une première face de contact, et
- un second module de montage assurant et le positionnement la fixation du système d'antenne sur un support, qui comporte une seconde face de contact.

L'accolement de la première face de contact et de la seconde face de contact forme un rail de guidage. Le système d'antenne comprend en outre un moyen d'interface, permettant une jonction rotative entre le premier module et le second module.

La solution proposée est un moyen d'interface permettant une libération rapide des deux parties assemblées mobiles l'une par rapport à l'autre, appartenant à un système d'antenne. Le réglage angulaire du système d'antenne est réalisé lorsque le moyen d'interface est en position verrouillée.

Selon un premier mode de réalisation, le moyen d'interface, comprend au moins un manchon apte à coulisser le long du rail de guidage, pour assurer la liaison entre le premier module et le second module.

Selon un premier aspect, le rail de guidage comporte une partie amincie à la base et une partie renflée au sommet, et le manchon est en forme de U inversé dont les extrémités sont en forme de crochets rentrants.

Selon un deuxième aspect, le manchon coulissant comprend un orifice destiné au passage d'une vis de serrage.

Selon une variante, une pluralité de manchons coulissants sont portés par une pièce commune.

Selon un deuxième mode de réalisation, le moyen d'interface, comprend un collier annulaire apte à coulisser le long du rail de guidage, pour assurer la liaison entre le premier module et le second module.

Selon un premier aspect, le rail de guidage comporte une partie amincie à la base et une partie renflée au sommet, et le collier annulaire a un profil concave adapté au rail de guidage dont les extrémités sont en forme de crochets sortants.

Selon un deuxième aspect, le collier annulaire comporte un moyen de verrouillage comprenant une vis de serrage.

Selon un troisième aspect, un doigt de centrage permet d'assurer le positionnement du premier module par rapport au second module.

La solution proposée est un système d'antenne compact qui assure toutes les fonctions attendues : la transmission et la réception des ondes radiofréquences pour assurer le fonctionnement de l'antenne, le réglage précis de l'antenne dans les plans horizontal (azimut) et vertical (tilt), et la fixation du système d'antenne sur un support.

La forme générale du système d'antenne est une solution visuellement agréable qui présente plusieurs avantages. La forme générale arrondie, évitant toute surface plane quelle que soit la direction, réduit la prise au vent ainsi que le risque d'accumulation de neige ou de glace sur le système d'antenne, en particulier dans les régions à climat froid. Ce système d'antenne permet aussi de faciliter le montage et le réglage car il comporte de beaucoup moins de pièces. Enfin la conception offre une grande flexibilité en termes d'option de montage, en particulier il peut être installé sur n'importe quel support, notamment cylindrique ou plan, permettant ainsi d'adapter le système d'antenne à tous les environnements.

Ce système d'antenne a comme avantage de réduire le nombre de points de fixation, tels que des boulons, qui sont nécessaires pour assembler les différentes pièces du système d'antenne et pour la fixation du système d'antenne sur le support. La solidité de l'assemblage des pièces entre elles est renforcée. Le temps de fixation du système d'antenne, de configuration de l'antenne et de déploiement du réseau est nettement diminué. Ce système d'antenne présente enfin une grande flexibilité en termes d'option de montage, en particulier il peut être installé sur n'importe quel support, notamment cylindrique ou plan, grâce à l'utilisation d'un profil polyvalent. La simplification et la robustesse du système d'antenne permet une mobilité en rotation élevée et ne provoque pas de résistance lors du réglage de l'alignement de l'antenne. L'ajustement de la position du système d'antenne peut être fait grâce à l'utilisation d'outils conventionnels tels qu'une clé « Allen » par exemple.

Ce système d'antenne s'applique aussi bien aux antennes ayant un réflecteur au moins partiellement paraboloïde qu'aux antennes dites de type panneau.

### BREVE DESCRIPTION

D'autres caractéristiques et avantages apparaîtront à la lecture de la description qui suit de modes de réalisation, donnés bien entendu à titre illustratif et non limitatif, et dans le dessin annexé sur lequel
- la figure 1 illustre en vue éclatée le système d'antenne compact,
- la figure 2 illustre en vue éclatée un premier mode de réalisation de la liaison entre deux modules du système d'antenne compact,
- les figures 3a et 3b illustrent en coupe détaillée la jonction entre les deux modules formant rail de guidage,
- les figures 4a et 4b illustrent respectivement en perspective et en coupe le manchon coulissant,
- la figure 5 illustre en coupe détaillée la position du manchon coulissant sur le rail de guidage,
- les figures 6a et 6b illustrent la mise en place de manchons coulissants,
- les figures 7a et 7b illustrent une variante du premier mode de réalisation du moyen d'interface,
- les figures 8a et 8b illustrent la mise en place du moyen d'interface de la figure 7a,
- la figure 9 illustre en vue éclatée un deuxième mode de réalisation de la liaison entre deux modules du système d'antenne compact,
- les figures 10a à 10c illustrent un deuxième mode de réalisation du moyen d'interface.

### DESCRIPTION DETAILLEE

Dans le mode de réalisation illustré sur la figure 1, le système d'antenne **1** comporte à une extrémité un premier module **2** destiné notamment à assurer la fonction d'émission transmission des ondes radiofréquences, et à l'extrémité opposée un second module **3** destiné à permettre le montage du système d'antenne sur un support. Le premier module RF **2** est relié au second module de montage **3** grâce à un moyen d'interface **4.**

Afin d'assurer sa fonction, le premier module **RF 2** doit contenir au moins une antenne et la boîte de connexion radio nécessaire à son fonctionnement. Dans le cas présent une antenne **5,** recouverte de son radôme **6,** et une boîte de connexion radio **7** sont placées à l'intérieur du capot **8a, 8b** en deux parties du premier module RF **2.** Dans un concept large bande, un radôme **6** de fréquence spécifique est utilisé au lieu de se contenter du matériau du capot **8a, 8b** seulement.

Ce système d'antenne peut s'appliquer à un large éventail de technologies d'antennes. L'antenne **5** est ici représentée sous la forme d'un bloc rectangulaire qui suggère une antenne réseau, mais on pourrait tout aussi bien utiliser une antenne à réflecteur de type parabole ou offset, ou bien encore une antenne simple à alimentation directe comme une antenne cornet à placer dans le module.

La partie arrière **8a** et la partie avant **8b** du capot du premier module RF **2** sont assemblées et solidarisées au moyen de butées ou clapets **9.** Une fois les deux parties **8a, 8b** assemblées, le capot **8a, 8b** du premier module RF **2** a ici une forme sensiblement cylindrique et comporte une ouverture circulaire **10** destinée à être placée en regard de l'antenne.

Le système d'antenne 1 peut être fixé sur tous types de support. Le second module de montage **3** comporte ici une bride mâle **11a** et une bride femelle **11b** destinées à enserrer un support tubulaire **12,** tel qu'un mât par exemple, d'axe **Z-Z'.** Les deux brides **11a, 11b** sont assemblées autour du support tubulaire **12** et solidarisées, par exemple au moyen de boulons **13.**

L'axe **X-X'** du premier module RF **2** et l'axe **Y-Y'** du second module de montage **3** sont ici confondus. Le moyen d'interface **4** se trouve placé entre une première face de contact **14** du premier module RF **2** et une seconde face de contact **15** du second module de montage **3** afin de relier les deux modules **2, 3.** La liaison entre les modules **2, 3** peut comporter par exemple un doigt de centrage **16** cylindrique ayant une extrémité en forme de clé Allen. Le doigt de centrage **16** permet d'assurer le positionnement correct des modules **2, 3** l'un par rapport à l'autre, de garantir la concentricité des deux modules **2, 3** lorsqu'ils sont en mouvement et d'autoriser la rotation du premier module RF **2** par rapport au second module de montage **3.** Lors de l'accostage du premier module RF **2** et du second module de montage **3,** le doigt de centrage **16** s'insère dans un logement cylindrique **17** qui peut être ménagé au centre de l'une des faces de contact **14** ou **15.**

Une fois reliés, les premier module RF **2** et second module de montage **3** forment un système d'antenne **1** compact de forme harmonieuse continue, homogène et sans aspérités, comprenant à la fois les fonctions radiofréquence et de montage. La forme arrondie lisse du système d'antenne **1,** évitant toute surface plane quelle que soit la direction considérée, améliore le comportement mécanique du système d'antenne **1** vis-à-vis des contraintes environnementales, en réduisant notamment la prise au vent. La forme du système d'antenne **1,** et notamment celle du capot **8a, 8b** du premier module RF **2,** est adaptée pour une réalisation en polymère par moulage mais d'autres matériaux peuvent également être utilisés.

On considérera maintenant la figure 2 qui illustre la liaison entre les deux modules **2, 3** d'un système d'antenne **1** compact illustré sur la figure 1. La connexion rapide, facile et réversible entre le premier module RF **2** et second module de montage **3** du système d'antenne **1** est ici réalisée par un moyen d'interface **4** selon un premier mode de réalisation, ce qui permet une grande souplesse de configuration de l'installation, notamment grâce à une amplitude de réglage angulaire de 360 degrés. La liaison entre les deux modules **2, 3** s'effectue par l'accostage des deux faces de contact **14, 15** circulaires maintenues solidaires par le moyen d'interface **4.** Le réglage angulaire du système d'antenne **1** est effectué une fois le verrouillage du moyen d'interface **4** réalisé.

Sur les figures 3a et 3b, le premier module RF **2** et le second module de montage **3** sont illustrés par une vue en coupe mettant en évidence la forme des bords périphériques **30, 31** des faces de contact **14, 15** respectives des deux modules **2, 3.** Lors de l'assemblage du premier module RF **2** avec le second module de montage **3,** les bords périphériques **30** et **31** s'accolent pour former un rail de guidage **32** annulaire. Le rail de guidage **32** se caractérise par une forme particulière, comportant une partie amincie **33** à la base et une partie renflée **34** au sommet, qui lui permet d'assurer simultanément deux fonctions : d'une part il autorise un déplacement guidé n'offrant qu'un seul degré de liberté, en avant ou en arrière, à une pièce mobile qui lui est associée, d'autre part il empêche la pièce mobile de s'échapper une fois mise en place.

Les figures 4a à 4c illustrent un premier mode de réalisation du moyen d'interface **4.** Le moyen d'interface **4** doit autoriser le déplacement en rotation le long du rail de guidage **32** annulaire du premier module RF **2** par rapport au second module de montage **3** tout en assurant la solidarité entre les modules **2, 3.** Les pièces mobiles coulissant le long du rail de guidage **32** sont ici des manchons coulissants **40.** La figure 5a est une vue en perspective d'un manchon coulissant **40** destiné à contribuer au déplacement en rotation du moyen d'interface **4** en coulissant le long du rail de guidage **32.** Les figures 5b et 5c sont des vues en coupe du manchon coulissant **40** qui est sensiblement en forme de U inversé qui comporte des retours formant des crochets rentrants **42** à l'extrémité de ses branches. Le manchon coulissant **40** comprend aussi à son sommet un orifice **43** destiné au passage d'une vis de serrage **44.**

La figure 5 illustre en coupe la position du manchon coulissant **40** sur rail de guidage **32.** Le manchon coulissant **40** est d'abord placé à cheval sur le rail de guidage **32,** puis une vis de serrage **44** est insérée dans l'orifice **43** prévu à cet effet. L'enfoncement de la vis de serrage **44** exerce une force axiale représentée par la flèche **45** sur le manchon **40** qui se transmet aux crochets **42** sous la forme d'une force radiale représentée par la flèche **46.** Les crochets rentrants **42** se trouvent alors bloqués sous le rail de guidage **32** de telle sorte que le seul mouvement possible pour le manchon coulissant **40** soit un déplacement le long de ce rail de guidage **32.**

La mise en place du manchon coulissant **40** sur le rail de guidage **32** est illustrée par les figures 6a et 6b. Selon un premier mode de réalisation, un manchon coulissant **40** est inséré dans la cavité **47** du rail de guidage **32,** formée par l'assemblage du premier module RF **2** et du second module de montage **3.** Une fois le manchon coulissants **40** inséré dans la cavité **47,** il est déplacé le long du rail de guidage **32** dans le sens indiqué par la flèche **48,** comme le montre la figure 6b, jusqu'à une position **40a.** Les manchons coulissants **40** sont disposés à intervalle régulier, leurs positions faisant un angle θ qui dépend du nombre de manchons coulissants **40** utilisé. Les manchons coulissants **40,** une fois en place, ici par exemple dans les positions **40a** et **40b** respectivement, empêchent les premier module RF **2** et second module de montage **3** de se désengager de l'assemblage et permettent la mobilité relative du premier module RF **2** par rapport au second module de montage **3** selon une amplitude angulaire de 360 degrés. Les manchons coulissants **40** sont ensuite fixés au moyen de vis de serrage **44** comme expliqué précédemment.

Sur la figure 7, on a illustré une variante du premier mode de réalisation du moyen d'interface. Ici plusieurs manchons coulissants **70** sont fixés sur la face interne **71** d'une pièce commune **72.** Cette variante permet de réduire le nombre de composants à manipuler et d'améliorer l'uniformité de la répartition des forces exercées sur le rail de guidage **32,** afin de garantir une meilleure homogénéité du maintien.

Les figures 8a et 8b illustrent la mise en place des manchons coulissants **70** portés par une première pièce commune **72.** L'accolement de la première face de contact **14** appartenant au premier module RF **2** et de la seconde face de contact **15** appartenant au second module de montage **3** forme un rail de guidage **32** circulaire, comportant une partie amincie **133** à la base et une partie renflée **134** au sommet. Chacun des manchons coulissants **70** de la pièce commune **72** est inséré dans une cavité du rail de guidage **32.** Dans cette variante, les manchons coulissants **70** portés par une même pièce commune **72** doivent être insérés simultanément, par conséquent le nombre de cavités prévues pour l'insertion des manchons coulissants **70** est bien entendu fonction de leur nombre porté par la pièce commune **72.** Ici par exemple, deux manchons coulissants **70** sont portés par la pièce commune **72,** ce qui nécessite la présence de deux cavités, espacées d'une distance équivalente à celle séparant les deux manchons coulissants **70.** Une fois les manchons coulissants **70** insérés, la pièce **72** est déplacée en glissant le long du rail de guidage **32** selon la flèche **73** jusqu'à la position souhaitée. Les cavités sont ainsi libérées afin de permettre l'insertion d'une deuxième pièce commune **74** portant également deux manchons coulissants **75.** Comme illustré sur la figure 8a, on obtient un moyen d'interface dans lequel les quatre manchons **70, 75** placés dans des positions faisant entre elles un angle de 90 degrés.

On peut aussi déplacer à son tour la deuxième pièce commune **74** portant les manchons coulissants **75,** afin de permettre l'insertion de la même manière d'une troisième pièce commune **77** portant deux manchons coulissants **78.** Comme illustré sur la figure 8b, on obtient un moyen d'interface dans lequel les six manchons **70, 75, 78** sont placés dans des positions faisant entre elles un angle de 60 degrés.

Un deuxième mode de réalisation de la liaison entre deux modules **102, 103** d'un système d'antenne compact **100** est illustré sur la figure 9. Le moyen d'interface **104** permettant de solidariser les deux modules **102, 103** est ici constitué d'un collier annulaire dont le profil concave présente une forme adaptée au rail de guidage **132** formé par l'accostage des deux faces de contact **114,115** circulaires des deux modules **102, 103.** Par sa forme annulaire, le moyen d'interface **104** fournit un serrage homogène sur tout le pourtour du rail de guidage **132** circulaire, et de ce fait se révèle mieux adapté aux conditions environnementales très sévères. Lors de l'accostage du premier module RF **102** et du second module de montage **103,** un doigt de centrage **116** s'insère dans un logement cylindrique **117** qui est ici ménagé au centre de la seconde face de contact **115.** Le collier annulaire **104** comporte en outre un moyen de verrouillage **120** comprenant par exemple une vis de serrage **144.**

Le placement du collier annulaire **104** sur le rail de guidage **132,** qui va permettre de solidariser les premier module RF **102** et second module de montage **103,** est illustré par les figures 10a à 10c.

L'accolement de la première face de contact **114** appartenant au premier module RF **102** et de la seconde face de contact **115** appartenant au second module de montage **103** forme un rail de guidage **132** circulaire, comportant par exemple une partie amincie **133** à la base et une partie renflée **134** au sommet comme illustré sur la figure 10a, ou comportant simplement une nervure en relief **135** comme illustré sur la figure 10b. Le collier annulaire **104** présente par exemple un profil en U renversé dont l'extrémité de chaque branche porte un retour formant un crochet sortant **142** tourné vers l'extérieur. Le collier annulaire **104** est placé à cheval sur toute la circonférence du rail de guidage **132** et en contact direct avec lui.

Grâce au moyen de verrouillage **120,** le collier annulaire **104** est fermé afin de former un anneau circulaire complet enserrant le rail de guidage **132** autour de la jonction des deux modules **102, 103.** La rencontre des deux extrémités du collier annulaire **104,** grâce à la vis de serrage **144,** va exercer une force axiale sur la partie supérieure du rail de guidage **132** qui se transmet radialement selon les flèches **146** à l'ensemble du collier annulaire **104.** Une fois les deux extrémités du collier annulaire reliées mécaniquement, il est impossible de retirer le moyen d'interface **104** du système d'antenne **100.** En outre comme le collier annulaire **104** recouvre l'intégralité du rail de guidage **132,** il n'y a pas de risque d'encrassement ou de problème lié à une atteinte de l'environnement hostile extérieur.

Bien entendu, la présente invention n'est pas limitée aux modes de réalisation décrits, mais elle est susceptible de nombreuses variantes accessibles à l'homme de l'art sans que l'on s'écarte de l'esprit de l'invention. En particulier, on pourra modifier les profils du rail de guidage **132** et du collier annulaire **104** ou des manchons **40, 70** sans modifier leur fonction. On pourra aussi remplacer les vis **44, 144** par un autre moyen mécanique conventionnel adapté tel qu'une poignée ou un clapet par exemple.

## Revendications

1. Système d'antenne (1) comprenant :
- un premier module (2) assurant la fonction radiofréquence et contenant au moins une antenne (5) et au moins une boîte de connexion radio (7), qui comporte une première face de contact (14),
- un second module de montage (3) assurant le positionnement et la fixation du système d'antenne sur un support (12), qui comporte une seconde face de contact (15),
ledit système d'antenne (1) étant **caractérisé en ce que** l'accolement de la première face de contact (14) et de la seconde face de contact (15) forme un rail de guidage (32), et **en ce qu'**il comprend en outre un moyen d'interface (4), permettant une jonction rotative entre le premier module (2) et le second module (3).

2. Système d'antenne selon la revendication 1, dans lequel le moyen d'interface, comprend au moins un manchon (40) apte à coulisser le long du rail de guidage (32), pour assurer la liaison entre le premier module et le second module.

3. Système d'antenne selon l'une des revendications 1 et 2, dans lequel le rail de guidage comporte une partie amincie (33) à la base et une partie renflée (34) au sommet, et le manchon est en forme de U inversé dont les extrémités sont en forme de crochets rentrants.

4. Système d'antenne selon l'une des revendications 1 à 3, dans lequel le manchon coulissant comprend un orifice (43) destiné au passage d'une vis de serrage (44).

5. Système d'antenne selon l'une des revendications 1 à 4, dans lequel une pluralité de manchons (70) coulissants sont portés par une pièce commune (72).

6. Système d'antenne selon la revendication 1, dans lequel le moyen d'interface (104), comprend un collier annulaire apte à coulisser le long du rail de guidage (132), pour assurer la liaison entre le premier module (102) et le second module (103).

7. Système d'antenne selon la revendication 5, dans lequel le rail de guidage (132) comporte une partie amincie (133) à la base et une partie renflée (134) au sommet, et le collier annulaire a un profil concave adapté au rail de guidage (132) dont les extrémités sont en forme de crochets sortants (142).

8. Système d'antenne selon l'une des revendications 5 et 6, dans lequel le collier annulaire comporte un moyen de verrouillage (120) comprenant une vis de serrage (144).

9. Système d'antenne selon l'une des revendications précédentes, dans lequel un doigt de centrage (16) permet d'assurer le positionnement du premier module par rapport au second module.

## Patentansprüche

1. Antennensystem (1), umfassend:
- ein erstes Modul (2) zur Gewährleistung der Funkfrequenzfunktion, mindestens eine Antenne (5) und mindestens eine Funkverbindungsgehäuse (7) umfassend, wobei das Modul (2) eine erste Kontaktfläche(14) umfasst,
- ein zweites Montagemodul (3), welches die Positionierung der Befestigung des Antennensystems auf einem Träger (12) gewährleistet, wobei das zweite Montagemodul eine zweite Kontaktfläche (15) umfasst,
wobei besagtes Antennensystem (1) **dadurch gekennzeichnet ist, dass** die Verbindung der ersten Kontaktfläche (14) mit der zweiten Kontaktfläche (15) eine Führungsschiene (32) bildet, sowie dadurch, dass es außerdem ein Schnittstellenmittel (4) umfasst, welches eine rotative Verbindung des ersten Moduls (2) mit dem zweiten Modul (3) ermöglicht.

2. Antennensystem nach Anspruch 1, wobei das Schnittstellenmittel mindestens eine Hülse (40) umfasst, die dafür ausgelegt ist, um in der Führungsschiene (32) zu gleiten und so die Verbindung zwischen dem ersten und dem zweiten Modul zu gewährleisten.

3. Antennensystem nach einem der Ansprüche 1 und 2, wobei die Führungsschiene an der Basis eine Verjüngung (33) und am Scheitel einen Wulst (34) hat, wobei die Hülse die Form eines umgedrehten U hat, deren Enden spitz zulaufend als Halterungen nach innen abstehen.

4. Antennensystem nach einem der Ansprüche 1 bis 3, wobei die gleitende Hülse eine Öffnung (43) umfasst, durch die eine Klemmschraube (44) geführt wird.

5. Antennensystem nach einem der Ansprüche 1 bis 4, wobei eine Vielzahl gleitender Hülsen (70) auf demselben Träger (72) sitzt.

6. Antennensystem nach Anspruch 1, wobei das Schnittstellenmittel (104) eine Ringschelle umfasst, die dafür ausgelegt ist, um in der Führungsschiene (132) zu gleiten und so die Verbindung zwischen dem ersten Modul (102) und dem zweiten Modul (103) zu gewährleisten.

7. Antennensystem nach Anspruch 5, wobei die Führungsschiene (132) an der Basis eine Verjüngung (133) und am Scheitel einen Wulst (134) hat, wobei die Form der Ringschelle konkav und an die Führungsschiene (132) angepasst ist, die in der Mitte spitz nach außen zuläuft (142).

8. Antennensystem nach einem der Ansprüche 5 und 6, wobei die Ringschelle ein Sperrmittel (120) umfasst, welches eine Klemmschraube (144) umfasst.

9. Antennensystem nach einem jeglichen der vorgenannten Ansprüche, wobei ein Zentrierstift (16) dafür vorgesehen ist, die Positionierung des ersten Moduls im Verhältnis zum zweiten Modul zu gewährleisten.

## Claims

1. Antenna system (1) comprising:
- a first module (2) fulfilling the radiofrequency function and containing at least one antenna (5) and at least one radio connection box (7), which includes a first contact surface (14),
- a second assembly module (3) ensuring the positioning and fastening of the antenna system onto a mount (12), which includes a second contact surface (15),
said antenna system (1) being **characterised in that** the joining of the first contact surface (14) and the second contact surface (15) forms a guide rail (32), and **in that** it further comprises an interface means (4), providing a rotating junction between the first module (2) and the second module (3).

2. Antenna system according to claim 1, wherein the interface means comprises at least one sleeve (40) capable of sliding along the guide rail (32) to produce the link between the first module and the second module.

3. Antenna system according to one of claims 1 and 2, wherein the guide rail includes a thinned portion (33) at the base and a rounded portion (34) at the tip, and the sleeve has an inverted U-shape, the ends of which take on the shape of inward-facing hooks.

4. Antenna system according to one of claims 1 to 3, wherein the sliding sleeve comprises an orifice (43) intended to allow for the passage of a tightening screw (44).

5. Antenna system according to one of claims 1 to 4, wherein a plurality of sliding sleeves (70) are supported by a common part (72).

6. Antenna system according to claim 1, wherein the interface means (104) comprises a ring-shaped collar capable of sliding along the guide rail (132) to produce the link between the first module (102) and the second module (103).

7. Antenna system according to claim 5, wherein the guide rail (132) comprises a thinned portion (133) at the base and a rounded portion (134) at the tip, and the ring-shaped collar has a concave profile adapted to suit the guide rail (132), the ends of which take on the shape of outward-facing hooks (142).

8. Antenna system according to one of claims 5 and 6, wherein the ring-shaped collar comprises a locking means (120) including a tightening screw (144).

9. Antenna system according to one of the previous claims, wherein a centring finger (16) is used to ensure the positioning of the first module in relation to the second module.
